# FASCICULE DE BREVET EUROPEEN

(11) **EP 2 639 656 B1**
(45) Date de publication et mention de la délivrance du brevet: **01.01.2020**
(21) Numéro de dépôt: 12159349.5
(22) Date de dépôt: 13.03.2012
(51) Int. Cl.: G04B 37/04, G04B 37/10, G04B 47/06

(54) **Dispositif de commande pour montre de plongée**
Vorrichtung zur Betätigung einer Taucheruhr
Control device for a diving watch

(43) Date de publication de la demande: 18.09.2013
(73) Titulaire: Graham S.A., 2300 La Chaux de Fonds (CH)
(72) Inventeur: Robert, Christophe, 2400 Le Locle (CH); Bernard, Julien, 2000 Neuchâtel (CH)
(74) Mandataire: e-Patent SA

(56) Documents cités:
- EP-A1- 1 818 734
- EP-A2- 0 869 412
- CH-A2- 702 803
- CH-B1- 698 943

## Description

### Domaine technique

La présente invention concerne une boîte de montre comportant une carrure et un dispositif de commande d'un mécanisme horloger comprenant un poussoir, agencé au travers d'une ouverture adaptée de la carrure et, destiné à agir sur un levier de commande du mécanisme horloger, en réponse à une action d'un utilisateur.

### Etat de la technique

De tels dispositifs sont déjà connus de l'état de la technique, comme par exemple de l'ouvrage intitulé "Théorie d'horlogerie", de C.-A. Reymondin et al., édité par la Fédération des Ecoles Techniques (Suisse), ISBN 2-940025-10-X, qui présente, aux pages 232-233, un mouvement de type chronographe ayant un levier de commande du mécanisme de chronographe actionné par un poussoir dont les déplacements sont commandés depuis l'extérieur de la boîte (non visible sur les illustrations). Les pages 262 et 264 de ce même ouvrage fournissent également des indications sur les structures de poussoirs et leur implantation dans une boîte de montre.

Toutefois, ces structures conventionnelles peuvent se révéler inadaptées dans certaines conditions d'utilisation des montres correspondantes.

Ainsi, par exemple, le port d'une montre dans la pratique de la plongée en grandes profondeurs peut se révéler problématique en ce qui concerne la fiabilité de fonctionnement de ces dispositifs de commande.

En effet, la pression importante qui règne sous l'eau pose des problèmes d'étanchéité, ceux-ci étant particulièrement délicats à résoudre au niveau des organes de commande nécessitant la réalisation d'ouvertures dans la boîte.

De nombreux brevets sont déjà connus qui traitent de la structure de tels organes de commande présentant une étanchéité améliorée, comme par exemple le brevet CH 423638.

Par ailleurs, la pression importante que peut subir un poussoir à 600 mètres de profondeur, par exemple voire plus, peut être suffisante pour que celui-ci actionne le mécanisme qu'il commande, de manière involontaire, si aucune précaution particulière n'est prise.

En effet, les leviers de commande de mécanismes horlogers présentent généralement une valeur minimale de la force qu'il faut leur appliquer pour actionner le mécanisme correspondant. Aussi, sans précaution particulière, il se peut que la pression environnante en grandes profondeurs agisse sur un poussoir pour le déplacer en direction de l'intérieur de la boîte de montre, éventuellement au point qu'il actionne le mécanisme horloger. Ce risque est lié au fait que la pression dans la boîte de montre reste proche de la pression atmosphérique, donnant lieu à un différentiel important de pression entre l'intérieur et l'extérieur de la boîte.

Certains poussoirs, comme celui décrit dans le brevet cité précédemment, sont vissés dans le but d'en améliorer l'étanchéité. Toutefois, ils deviennent alors inutilisables en cours de plongée.

Dans un registre différent, la demande de brevet EP 1818734 A1 décrit une montre à fonction chronographe comportant une bascule agencée entre les deux poussoirs de la fonction chronographe pour améliorer l'ergonomie d'actionnement de ces poussoirs, notamment en présentant une surface d'actionnement étendue à l'utilisateur en association avec chacun des poussoirs.

### Divulgation de l'invention

Un but principal de la présente invention est de pallier les inconvénients des dispositifs de commande connus de l'art antérieur, en proposant une construction de boîte de montre alternative, dont les organes de commande présentent une fiabilité améliorée, y compris dans des conditions difficiles comme en plongée.

A cet effet, la présente invention concerne plus particulièrement une boîte de montre du type indiqué plus haut, dans laquelle le dispositif de commande comporte une bascule intermédiaire destinée à être interposée entre le poussoir et le levier de commande du mécanisme horloger, la bascule intermédiaire étant agencée pour présenter un mouvement rotatif d'axe X1 et, comprenant un doigt d'actionnement destiné à agir sur le levier de commande du mécanisme horloger en réponse à l'action de l'utilisateur. En outre, la bascule intermédiaire présente une surface d'appui agencée en regard du poussoir et sur laquelle ce dernier exerce une pression en réponse à l'action de l'utilisateur, cette surface d'appui étant située entre l'axe de rotation X1 et le doigt d'actionnement.

Grâce à ces caractéristiques, un bras de levier est mis en œuvre, entre le poussoir et le levier de commande du mécanisme horloger, tel que la force qu'il est nécessaire d'appliquer sur le poussoir pour actionner le mécanisme horloger est supérieure à la force nécessaire à l'actionnement direct de son levier de commande. Ainsi, il est possible d'ajuster la valeur de ce bras de levier en fonction de la profondeur maximale pour laquelle l'étanchéité de la montre concernée sera garantie, afin d'éviter un déclenchement du mécanisme horloger du seul fait de la pression environnante à laquelle serait soumis le poussoir à une telle profondeur.

De plus, le dispositif de commande comprend un organe de commande externe, agencé pour agir sur le poussoir en réponse à l'action de l'utilisateur, et préférablement au moins un ressort de rappel agencé entre la carrure et l'organe de commande externe.

L'organe de commande comporte un levier de commande monté pivotant sur la carrure suivant un axe de rotation X2.

Ainsi, le poussoir peut présenter une surface soumise à la pression extérieure de faibles dimensions, tandis que le levier de commande peut présenter une surface de préhension étendue, pour faciliter sa manipulation, la force subie par un objet baignant dans une certaine pression étant proportionnelle à sa surface qui subit cette pression.

Selon la présente invention, la surface de préhension du levier de commande, destinée à recevoir la pression exercée par un utilisateur, et l'axe de rotation X2 du levier de commande sont situés de part et d'autre d'une surface d'actionnement de ce dernier agencée en regard du poussoir pour agir sur lui en réponse à l'action de l'utilisateur.

Grâce à ces caractéristiques supplémentaires, un second bras de levier est mis en œuvre, par lequel la force transmise au poussoir par le levier de commande est supérieure à la force subie par le levier de commande lorsqu'un utilisateur exerce une pression sur lui.

Le levier de commande externe dispose de son propre ressort de rappel et est ainsi découplé du poussoir, ce qui implique que sa position angulaire n'est pas dépendante de la pression extérieure. Par ailleurs, on peut prévoir, de manière non limitative, que le ressort de rappel du levier de commande coopère avec une portion du levier de commande située entre l'axe de rotation X2 et la surface d'actionnement.

Selon une variante de réalisation préférée, le poussoir comporte un tube solidaire de la carrure et à l'intérieur duquel est agencée une tige mobile en translation. Plus précisément, on peut prévoir que la tige comprend deux parties dont une première présente une extrémité libre située du côté de l'extérieur de la boîte et la seconde présente une extrémité libre située à l'intérieur de la boîte et définissant une butée pour retenir la tige à l'intérieur du tube, un ressort étant agencé dans le tube de manière à agir sur la tige et la repousser en direction de l'extérieur de la boîte. Une garniture d'étanchéité, au moins, est préférablement agencée entre une paroi interne du tube et la tige.

Par ailleurs, le tube peut avantageusement être vissé, et éventuellement collé en plus, dans l'ouverture correspondante de la carrure.

L'invention concerne également une pièce d'horlogerie comportant une boîte répondant aux caractéristiques qui viennent d'être énoncées.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:
- la figure 1 représente une vue générale de face simplifiée d'une boîte de montre comportant un dispositif de commande selon un mode de réalisation préféré de la présente invention;
- la figure 2a représente une vue en coupe simplifiée d'un premier détail de construction de la boîte illustrée sur la figure 1, dans une première configuration;
- la figure 2b représente une vue en coupe simplifiée du détail de construction de la figure 2a, dans une seconde configuration, et
- la figure 3 représente une vue en coupe simplifiée d'un second détail de construction de la boîte illustrée sur la figure 1.

### Mode(s) de réalisation de l'invention

La figure 1 représente une vue générale de face simplifiée d'une boîte 1 de montre comportant un dispositif de commande selon un mode de réalisation préféré de la présente invention.

Plus précisément, la boîte 1 illustrée est destinée à la réalisation d'une montre de plongée. Elle comporte une carrure 2 comprenant deux paires de cornes 4 destinées à porter, chacune, une tige 6 de fixation d'une extrémité d'un bracelet (non représenté). La carrure 2 porte également une lunette tournante 8, bien connue dans le domaine des montres de plongée.

Une couronne 10 conventionnelle de remontage et de mise à l'heure est agencée à dix heures. La construction de la couronne et de sa tige de remontoir (non visible) ne sera pas décrite en détail ici puisqu'elle ne présente pas de rapport direct avec la présente invention.

De manière préférée, la boîte 1 est destinée à loger un mouvement horloger comportant un mécanisme horloger nécessitant la mise en œuvre d'un organe de commande supplémentaire, du type poussoir, comme par exemple un mécanisme de chronographe, à titre non limitatif.

Selon un mode de réalisation préféré du dispositif de commande selon la présente invention, le poussoir (visible sur les figures 2a et 2b) est actionnable par l'intermédiaire d'un levier de commande 12, monté pivotant suivant un axe de rotation X2 sur une extension 14 de la carrure 2, située ici à neuf heures à titre illustratif non limitatif.

Le levier de commande 12 présente une surface de préhension 16, avantageusement striée ici, destinée à être actionnée par un utilisateur pour commander le fonctionnement du mécanisme de chronographe (ici de type mono-poussoir).

Les figures 2a et 2b représentent des vues en coupe simplifiées, similaires, illustrant la construction du dispositif de commande selon un mode de réalisation préféré de la présente invention, dans des première et seconde configurations respectives.

Il ressort de ces figures que la carrure 2 est pourvue d'une ouverture 20 sensiblement cylindrique dans laquelle est logé le poussoir 22.

Plus précisément, le poussoir 22 comporte un tube 24 avantageusement vissé dans l'ouverture 20 et éventuellement collé en plus, pour assurer une bonne étanchéité de la liaison correspondante.

Une tige 26 est logée à l'intérieur du tube 24 de manière à pouvoir se déplacer en translation suivant une direction sensiblement radiale, entre une position de repos, illustrée sur la figure 2a, et une position active, illustrée sur la figure 2b.

On constate sur la figure 2a que, dans la position de repos du poussoir, sa tige 26 est agencée vers l'extérieur de la boîte, contre une surface d'actionnement 28 du levier de commande 12.

Ce dernier est également dans une position de repos sur la figure 2a, dans laquelle il est maintenu sous l'effet de l'action d'un ressort de rappel 30, agencé entre la carrure 2 et une portion 32 du levier de commande, située entre l'axe de rotation X2 et la surface d'actionnement 28. La course du levier de commande 12 en direction de l'extérieur est préférablement limitée par une butée de la carrure non visible.

On peut également prévoir une butée 33 supplémentaire, sur la carrure, pour coopérer avec le levier de commande dans sa position active.

Par ailleurs, l'extrémité interne de la tige 26 est agencée en butée contre une surface d'appui 34 d'une bascule intermédiaire 36 montée à pivot, suivant un axe de rotation X1, sur un épaulement 38 ménagé dans la paroi interne de la carrure 2.

La bascule intermédiaire 36 porte un doigt 40, à son extrémité libre, agencé de manière à pouvoir actionner un levier de commande (non visible) du mécanisme de chronographe assemblé sur le mouvement horloger 42. Le retour de la bascule intermédiaire dans sa position de repos peut être réalisé par un ressort de rappel du mécanisme horloger uniquement ou, en alternative, par un ressort spécifique supplémentaire (non illustré) sans sortir du cadre de la présente invention.

Lorsque le levier de commande est pressé par un utilisateur, pour passer de sa position de repos, illustrée sur la figure 2a, à sa position active, illustrée sur la figure 2b, il déplace la tige 26 du poussoir, en direction de l'intérieur de la carrure, en exerçant une pression sur elle.

La tige 26 agit alors à son tour sur la bascule intermédiaire 36, via sa surface d'appui 34, le doigt 40 de la bascule exerçant à son tour une pression sur le levier de commande du mécanisme de chronographe.

La figure 3 représente une vue en coupe simplifiée de la structure du poussoir 22, selon un mode de réalisation préféré mais non limitatif.

La tige 26 est réalisée en deux parties 44, 46, assemblées par vissage, pour des raisons évidentes de montage, la seconde partie 46 présentant un diamètre plus important que le diamètre interne du tube 24. Ainsi, outre le fait qu'elle coopère avec la bascule intermédiaire 36, la seconde partie 46 définit une butée retenant la tige 26 dans le tube 24 pour qu'elle ne puisse pas sortir du côté extérieur.

Deux joints O-ring 48 sont disposés entre la paroi interne du tube 24 et la seconde partie 46 de la tige, contre la paroi d'extrémité 48 du tube 24, pour assurer l'étanchéité de l'assemblage.

Une rondelle 50 repose sur les joints O-ring pour définir une surface d'appui pour une première extrémité d'un ressort hélicoïdal 52, dont la seconde extrémité est agencée en appui contre un épaulement 54 ménagé dans la première partie 44 de la tige 26. Le ressort 52 agit en permanence sur la tige 26 pour la repousser en direction de l'extérieur et, donc, placer le poussoir 22 dans sa configuration de repos.

Il ressort de la description qui précède que, dans le cas d'une construction selon l'état de la technique, c'est-à-dire lorsque le poussoir agit directement sur le levier de commande du mécanisme horloger, à partir d'une certaine valeur de pression extérieure, le poussoir peut être repoussé en direction du mouvement horloger au point d'actionner le mécanisme horloger de manière involontaire.

De tels leviers de commande de mécanismes horlogers sont typiquement soumis à une force de rappel, exercée par un ressort logé dans le mouvement horloger, qui peut être de l'ordre de 10 à 40 Newtons environ.

Une première mesure possible pour éviter ce risque consiste à réduire la surface du poussoir soumise à la pression extérieure. Toutefois, cette mesure est limitée par le fait que le poussoir doit rester actionnable par l'utilisateur et ce, d'autant plus lorsque celui-ci porte une combinaison de plongée présentant une certaine souplesse, rendant la manipulation du poussoir encore plus difficile. En outre, la réduction des dimensions du poussoir rend plus complexes les mesures nécessaires à assurer son étanchéité.

La présente invention consiste en une solution alternative résidant dans la mise en œuvre d'un bras de levier, permettant de réduire l'impact de la pression extérieure sur le levier de commande du mécanisme horloger, en interposant la bascule intermédiaire 36 entre le poussoir 22 et le levier de commande du mécanisme horloger.

En outre, dans une variante de réalisation préférée, la mise en œuvre du levier de commande 12 combinée au poussoir et à la bascule intermédiaire permet de faciliter l'actionnement du mécanisme horloger lorsque la montre est soumise à une pression extérieure ordinaire, par exemple à la pression atmosphérique. En effet, il ressort de ce qui précède que le levier de commande 12 est agencé, en référence au poussoir 22, de manière à mettre en œuvre un second bras de levier, visant cette fois à augmenter la force que subit le poussoir en référence à la force qu'exerce l'utilisateur sur le levier de commande 12.

Cette solution permet de plus d'offrir à l'utilisateur une surface de préhension 16 de dimensions importantes, sans que cela ait pour effet d'augmenter l'impact de la pression extérieure sur le poussoir 22, dans la mesure où la position du levier de commande n'est pas dépendante de la pression extérieure, de même que l'état de compression de son ressort de rappel.

Il est ainsi possible de définir un compromis optimal sur la force que doit appliquer l'utilisateur, sur le levier de commande 12, pour actionner le mécanisme horloger, d'une part, lorsque la montre est soumise à la pression atmosphérique et, d'autre part, lorsqu'elle est soumise à une pression importante en plongée, en modifiant non seulement les valeurs respectives des deux bras de levier mais également la constante de raideur du ressort de rappel 52 logé dans le poussoir 22.

On obtient, grâce à la construction selon la présente invention, un dispositif de commande à la fiabilité améliorée tout en assurant un excellent niveau d'ergonomie dans sa manipulation.

La description qui précède s'attache à décrire un mode de réalisation particulier à titre d'illustration non limitative et, l'invention n'est pas limitée à la mise en œuvre de certaines caractéristiques particulières qui viennent d'être décrites, comme par exemple la forme de la boîte illustrée, le nombre de poussoirs qu'elle comprend et le ou les emplacements du ou des organes de commande, la structure du poussoir, voire le mode de rappel du levier de commande dans sa position de repos. De même, le mode d'implantation illustré et décrit pour la bascule intermédiaire n'est pas limitatif.

L'homme du métier ne rencontrera pas de difficulté particulière pour adapter le contenu de la présente divulgation à ses propres besoins et mettre en œuvre une boîte de montre comportant un dispositif de commande, de type poussoir, destiné à actionner un levier de commande d'un mécanisme horloger logé dans la boîte, avec l'interposition d'une bascule intermédiaire permettant de mettre en œuvre un bras de levier visant à réduire la force subie par le levier de commande du mécanisme horloger en référence à la force exercée par le poussoir sur la bascule intermédiaire, sans sortir du cadre de la présente invention.

## Revendications

1. Boîte (1) de montre comportant une carrure (2) et un dispositif de commande d'un mécanisme horloger comprenant un poussoir (22), agencé au travers d'une ouverture (20) adaptée de ladite carrure (2) et, destiné à agir sur un levier de commande du mécanisme horloger, en réponse à une action d'un utilisateur, ledit dispositif de commande comportant une bascule intermédiaire (36) destinée à être interposée entre ledit poussoir (22) et le levier de commande du mécanisme horloger, ladite bascule intermédiaire (36) étant agencée pour présenter un mouvement rotatif d'axe X1 et, comprenant un doigt d'actionnement (40) destiné à agir sur le levier de commande du mécanisme horloger en réponse à l'action de l'utilisateur,
ladite bascule intermédiaire (36) présentant une surface d'appui (34) agencée en regard dudit poussoir (22) et sur laquelle ce dernier exerce une pression en réponse à l'action de l'utilisateur, ladite surface d'appui (34) étant située entre ledit axe de rotation X1 et ledit doigt d'actionnement (40),
ledit dispositif de commande comprenant un organe de commande externe (12), agencé pour agir sur ledit poussoir (22) en réponse à l'action de l'utilisateur,
ledit organe de commande externe comprenant un levier de commande externe (12) monté pivotant sur ladite carrure (2), suivant un axe de rotation X2, et présentant une surface de préhension (16) destinée à recevoir la pression de l'utilisateur, ladite surface de préhension (16) et ledit axe de rotation X2 étant respectivement situés de part et d'autre d'une surface d'actionnement (28) dudit levier de commande externe (12) agencée en regard dudit poussoir (22) pour agir sur lui en réponse à l'action de l'utilisateur, ladite surface de préhension (16) étant agencée de manière à mettre en œuvre un bras de levier visant à augmenter la force que subit ledit poussoir (22) en référence à la force qu'exerce l'utilisateur sur ledit levier de commande externe (12), ledit dispositif de commande comprenant au moins un ressort de rappel (30) agencé entre ladite carrure (2) et ledit levier de commande externe (12).

2. Boîte (1) selon la revendication 1, **caractérisée en ce que** ledit ressort de rappel (30) coopère avec ledit levier de commande externe (12) sur une portion (32) de ce dernier située entre ledit axe de rotation X2 et ladite surface d'actionnement (28).

3. Boîte (1) selon l'une quelconque des revendications précédentes, **caractérisée en ce que** ledit poussoir (22) comporte un tube (24) solidaire de ladite carrure (2) et à l'intérieur duquel est agencée une tige (26) mobile en translation.

4. Boîte (1) selon la revendication 3, **caractérisée en ce que** ladite tige (26) comprend deux parties (44, 46) dont une première (44) présente une extrémité libre située du côté de l'extérieur de la boîte et la seconde (46) présente une extrémité libre située à l'intérieur de la boîte et définissant une butée pour retenir ladite tige (26) à l'intérieur dudit tube (24), un ressort (52) étant agencé dans ledit tube (24) de manière à agir sur ladite tige (26) et la repousser en direction de l'extérieur de la boîte.

5. Boîte (1) selon l'une quelconque des revendications 3 ou 4, **caractérisée en ce que** ledit tube (24) présente un filetage coopérant avec un taraudage ménagé dans ladite ouverture (20) par vissage.

6. Boîte (1) selon l'une quelconque des revendications 3 à 5, **caractérisée en ce qu'**au moins une garniture d'étanchéité (48) est agencée entre une paroi interne dudit tube (24) et ladite tige (26).

7. Pièce d'horlogerie comportant une boîte (1) selon l'une quelconque des revendications précédentes.

## Patentansprüche

1. Uhrengehäuse (1), aufweisend einen Mittelteil (2) und eine Steuervorrichtung eines Uhrenmechanismus, umfassend einen Drücker (22), der durch eine an den Mittelteil (2) angepasste Öffnung (20) eingerichtet und bestimmt ist, als Antwort auf eine Betätigung durch einen Benutzer auf einen Steuerhebel des Uhrenmechanismus zu wirken, wobei die Steuervorrichtung eine vermittelnde Wippe (36) aufweist, die zum Zwischenstellen zwischen dem Drücker (22) und dem Steuerhebel des Uhrenmechanismus bestimmt ist, wobei die vermittelnde Wippe (36) für eine rotierende Bewegung um die Achse X1 eingerichtet ist und einen Betätigungsfinger (40) umfasst, der bestimmt ist, auf den Steuerhebel des Uhrenmechanismus als Antwort auf die Betätigung durch den Benutzer zu wirken,
wobei die vermittelnde Wippe (36) eine Stützfläche (34) aufweist, die gegenüber dem Drücker (22) eingerichtet ist und auf die dieser einen Druck als Antwort auf die Betätigung durch den Benutzer ausübt, wobei sich die Stützfläche (34) zwischen der Rotationsachse X1 und dem Betätigungsfinger (40) befindet,
wobei die Steuervorrichtung ein externes Steuerorgan (12) umfasst, das eingerichtet ist, um als Antwort auf die Betätigung durch den Benutzer auf den Drücker (22) zu wirken,
wobei das externe Steuerorgan einen externen Steuerhebel (12) umfasst, der auf dem Mittelteil (2) gemäß einer Rotationsachse X2 schwenkend angebracht ist und eine Grifffläche (16) aufweist, die zur Aufnahme des Drucks des Benutzers bestimmt ist, wobei sich die Grifffläche (16) und die Rotationsachse X2 jeweils auf beiden Seiten einer Betätigungsfläche (28) des externen Steuerhebels (12) befinden, die gegenüber dem Drücker (22) eingerichtet ist, um auf ihn als Antwort auf die Betätigung durch den Benutzer zu wirken, wobei die Grifffläche (16) derart eingerichtet ist, dass ein Hebelarm ausgebildet ist, der darauf abzielt, die Kraft zu erhöhen, welcher der Drücker (22) in Bezug auf die Kraft ausgesetzt ist, die der Benutzer auf den externen Steuerhebel (12) ausübt, wobei die Steuervorrichtung mindestens eine Rückstellfeder (30) umfasst, die zwischen dem Mittelteil (2) und dem externen Steuerhebel (12) eingerichtet ist.

2. Gehäuse (1) nach Anspruch 1, **dadurch gekennzeichnet, dass** die Rückstellfeder (30) mit dem externen Steuerhebel (12) über einen Abschnitt (32) desselben zusammenwirkt, der sich zwischen der Rotationsachse X2 und der Betätigungsfläche (28) befindet.

3. Gehäuse (1) nach einem der vorangehenden Ansprüche, **dadurch gekennzeichnet, dass** der Drücker (22) ein Rohr (24) aufweist, das mit dem Mittelteil (2) fest verbunden ist und in welchem eine translatorisch bewegbare Welle (26) eingerichtet ist.

4. Gehäuse (1) nach Anspruch 3, **dadurch gekennzeichnet, dass** die Welle (26) zwei Teile (44, 46) umfasst, von denen ein erster (44) ein freies Ende aufweist, das sich auf der Außenseite des Gehäuses befindet, und der zweite (46) ein freies Ende aufweist, das sich im Inneren des Gehäuses befindet und einen Anschlag festlegt, um die Welle (26) im Inneren des Rohrs (24) zu halten, wobei eine Feder (52) in dem Rohr (24) derart eingerichtet ist, dass sie auf die Welle (26) wirkt und sie nach außerhalb des Gehäuses zurückdrückt.

5. Gehäuse (1) nach einem der Ansprüche 3 oder 4, **dadurch gekennzeichnet, dass** das Rohr (24) ein Gewinde aufweist, das durch Schrauben mit einem Gewinde zusammenwirkt, das in der Öffnung (20) ausgebildet ist.

6. Gehäuse (1) nach einem der Ansprüche 3 bis 5, **dadurch gekennzeichnet, dass** mindestens eine Dichtung (48) zwischen einer Innenwand des Rohrs (24) und der Welle (26) eingerichtet ist.

7. Uhr, aufweisend ein Gehäuse (1) nach einem der vorangehenden Ansprüche.

## Claims

1. Watch case (1) comprising a middle (2) and a control device for a clockwork mechanism comprising a pushbutton (22) that is arranged through a suitable opening (20) of said middle (2) and is intended to act on a control lever of the clockwork mechanism in response to an action of a user, said control device comprising an intermediate rocker (36) that is intended to be interposed between said pushbutton (22) and the control lever of the clockwork mechanism, said intermediate rocker (36) being arranged so as to have a rotary movement about an axis X1 and comprising an actuation finger (40) that is intended to act on the control lever of the clockwork mechanism in response to the action of the user,
said intermediate rocker (36) having a contact surface (34) which is arranged facing said pushbutton (22) and on which the latter exerts a pressure in response to the action of the user, said contact surface (34) being located between said axis of rotation X1 and said actuation finger (40),
said control device comprising an external control member (12) that is arranged to act on said pushbutton (22) in response to the action of the user,
said external control member comprising an external control lever (12) that is mounted so as to be able to pivot on said middle (2) about an axis of rotation X2, and having a grip surface (16) that is intended to receive the pressure from the user, said grip surface (16) and said axis of rotation X2 being respectively located on either side of an actuation surface (28) of said external control lever (12) arranged facing said pushbutton (22) so as to act thereon in response to the action of the user, said grip surface (16) being arranged so as to effect a lever arm the purpose of which is to increase the force applied to said pushbutton (22) compared to the force exerted by the user on said external control lever (12),
said control device comprising at least one return spring (30) arranged between said middle (2) and said external control lever (12).

2. Case (1) according to Claim 1, **characterized in that** said return spring (30) cooperates with said external control lever (12) on a portion (32) of the latter, this portion being located between said axis of rotation X2 and said actuation surface (28).

3. Case (1) according to either one of the preceding claims, **characterized in that** said pushbutton (22) comprises a tube (24) which is secured to said middle (2) and inside which there is arranged a stem (26) that is able to move in translation.

4. Case (1) according to Claim 3, **characterized in that** said stem (26) comprises two portions (44, 46), of which a first (44) has a free end located on the side of the exterior of the case and the second (46) has a free end located inside the case and defining an end stop to retain said stem (26) inside said tube (24), a spring (52) being arranged in said tube (24) so as to act on said stem (26) and urge it in the direction of the exterior of the case.

5. Case (1) according to either one of Claims 3 and 4, **characterized in that** said tube (24) has a threaded portion that screws into a tapped portion created in said opening (20).

6. Case (1) according to any one of Claims 3 to 5, **characterized in that** at least one sealing gasket (48) is arranged between an internal wall of said tube (24) and said stem (26).

7. Timepiece comprising a case (1) according to any one of the preceding claims.
